# FASCICULE DE BREVET EUROPEEN

(11) **EP 0 029 384 B1**
(45) Date de publication et mention de la délivrance du brevet: **14.03.1984**
(21) Numéro de dépôt: 80401577.4
(22) Date de dépôt: 05.11.1980
(51) Int. Cl.: B66F 9/06, B66F 9/075, B62B 3/00

(54) **Chariot élévateur à surfaces de roulage et de préhension variables à règlages synchronisés**
Gabelstapler mit gleichzeitiger Steuerung von verstellbar angetriebenen Roll- und Greifflächen
Lift truck with synchronised adjustement of variable rolling and gripping surfaces

(30) Priorité: 06.11.1979 FR 7927278; 18.12.1979 FR 7930911
(43) Date de publication de la demande: 27.05.1981
(73) Titulaire: Lèbre, Charles Jean Pierre, F-91700 Sainte Geneviève des Bois (FR)
(72) Inventeur: Lèbre, Charles Jean Pierre, F-91700 Sainte Geneviève des Bois (FR)
(74) Mandataire: Collignon, Pierre

## Description

L'invention concerne un chariot élévateur dont on peut faire varier de manière synchronisée la surface de roulage et la surface de préhension.

Actuellement, la plupart des industries (alimentaires, textiles, métallurgiques, etc....) utilisent, pour la manutention des pièces résultant de la fabrication, des bacs qui facilitent considérablement le transport et le stockage de ces pièces ainsi que l'alimentation des postes de travail.

Ces bacs ont des formats très diversifiés et, pour les bacs à forte capacité et gros tonnage, ils sont réalisés pour être manutentionnés à l'aide de chariots élévateurs motorisés. Par contre en petite manutention, qui couvre des charges variant entre 30 kg et 500 kg, il existe uniquement des chariots adaptés à un seul format de bac ce qui nécessite d'avoir à sa disposition plusieurs chariots de formats différents. En outre, ces chariots sont réalisés uniquement pour décoller le bac du sol afin de le déplacer et ils n'ont pas la faculté de les élever pour les gerber, les mettre en rayonnages ou les placer à hauteur convenable pour l'alimentation des postes de travail. Pour leur rigidité ces bacs sont réalisés avec des reliefs extérieurs situés sur le bord supérieur et comprennent également des passages pour leur prise avec les mains afin de les manutentionner et de les gerber, ce qui oblige l'utilisateur à des efforts physiques dans de mauvaises conditions.

Par le document FR-A-1 474 111 il est cunnu de réaliser un chariot élévateur à surface de roulage variable, composé d'un châssis comprenant deux éléments indépendants, identiques et d'écartement réglable. Le châssis d'un tel chariot se compose de mâts verticaux qui sont indirectement solidaires de longerons horizontaux équipés de moyens de roulage et solidaires de deux traverses parallèles disposées à des hauteurs différentes, et de supports pour des bras de levage montés pour coulisser le long des mâts. Les traverses correspondantes de chacun des deux éléments de châssis sont conçues pour coulisser l'une par rapport à l'autre à l'aide d'un mécanisme à pignon et crémaillère pour permettre l'adaptation de la largeur du chariot. Un tel chariot, par adaptation de sa surface de roulage, permet d'adapter la stabilité du chariot à la charge qu'il soutient, mais l'écartement fixe de ses bras de levage ne permet pas la saisie de charges de formats différents.

L'invention a pour objet un chariot de conception particulièrement simple et d'utilisation pratique, permettant à une seule personne de saisir de façon simple et sans effort des bacs relativements lourds et de formats différents, et de pouvoir ensuite non seulement les déplacer mais encore les lever dans des limites d'élévation prévues au chariot. On a déjà proposé, par le document FR-A-1 174 976, de réaliser un chariot pour lequel la surface de roulage et la surface d'élévation peuvent être modifiées simultanément par le réglage de l'écartement de deux cadres latéraux, mais ce chariot connu est d'une structure compliquée et d'une utilisation peu aisée.

Par rapport au FR-A-1 474111 qui décrit déjà un chariot composé d'un châssis qui comprend deux éléments indépendants identiques et d'écartement réglable, chaque élément de châssis étant constitué par un mât vertical le long duquel se déplace un bras de levage, par un longeron horizontal solidaire du mât et doté de moyens de roulage et par deux traverses parallèles solidaires du mât et disposées à des hauteurs différentes, des moyens à crémaillère et pignon denté étant associés auxdites traverses pour permettre un coulissement transversal synchronisé des deux groupes de traverses l'un par rapport à l'autre, l'invention se caractérise en ce que chaque mât vertical est directement solidaire du longeron correspondant, les bras de levage comportant chacun un jeu de traverses disposées à des hauters différentes et se correspondant d'un bras de levage à l'autre, les traverses équipant les mâts et celles équipant les bras de levage étant télescopiques, et chaque traverse télescopique reliant entre eux les mâts comportant une crémaillère et un pignon qui engrène avec celle-ci, alors qu'une chaîne sans fin relie entre eux lesdits pignons pour permettre de commander un coulissement synchronisé de toutes les traverses télescopiques en permettant de faire varier simultanément l'écartement entre les longerons de roulage et entre les bras de levage, de façon à adapter le chariot au format particulier de la charge à saisir.

Pour assurer une bonne rigidité des traverses lorsque le chariot est dans une position d'assez grand écartement, on prévoit un système de traverse télescopique triple dans lequel, à l'intérieur de la traverse interne mobile, est disposée en coulissement libre une traverse supplémentaire. Cette traverse supplémentaire, qui grâce à l'action d'un système à ressorts vient se placer automatiquement au milieu de l'ensemble formé par la traverse extérieure et la traverse intérieure en coopération, assure une parfaite rigidité de cet ensemble.

Pour obtenir une excellente préhension de tout objet, l'invention prévoit de doter les bras de levage de pièces amovibles coulissantes en forme de tôles verticales à extrémités inférieures présentant une pliure en équerre vers l'intérieur pour saisir jusqu'à ras du sol des objets présentant des surfaces de prise très réduites.

Selon une autre caractéristique de l'invention, l'élévation du support de fourches du chariot peut être obtenue par un vérin hydraulique central dont la tige mobile agit par l'intermédiaire d'une poulie sur une sangle synthétique dont une extrémité est reliée à une traverse coulissante du support de fourches et dont l'autre extrémité est reliée au châssis du chariot. Comme cette traverse comporte les jeux nécessaires pour permettre le coulissement facile des tubes les uns dans les autres, on comprend qu'elle serait susceptible de subir des flexions sous l'effet de la charge appliquée aux fourches ce qui, lorsque la traverse est totalement déployée, entraînerait une déformation du parallélisme des glissières du support de fourches. Pour éviter cet inconvénient les extrémités de cette traverse sont montées de façon articulée sur le support de fourches alors que l'autre traverse de liaison des supports de fourches, qui est solidaire de ces supports, assure l'assemblage rigide de ces supports avec un équerrage parfait.

Le système hydraulique d'élévation peut être à vitesse variable et à cet effet, selon une autre caractéristique de l'invention, le piston de la pompe de commande du vérin est relié à un levier d'actionnement en forme de pédale conçu pour que l'utilisateur puisse faire varier la distance entre l'axe du pivotement du levier d'actionnement et l'axe d'articulation du piston à ce levier en permettant ainsi, suivant les conditions d'utilisation du chariot, d'obtenir par exemple une élévation rapide du chariot à vide ou en faible charge et une élévation lente mais avec un effort minime lorsque le chariot est à son maximum de charge.

Selon encore une autre caractéristique de l'invention, le dispositif de levage hydraulique peut comprendre deux vérins latéraux, la tige mobile de chacun coopérant par l'intermédiaire d'un pignon avec une chaîne fixée d'une part à une traverse du support de fourches et d'autre part au châssis du chariot. Pour éviter qu'une répartition inégale de la charge sur les deux fourches, lorsque le chariot est largement ouvert, n'entraîne une différence de pression entre les deux vérins nuisible à un bon coulissement du support, l'invention prévoit de synchroniser l'action des deux vérins en solidarisant ensemble les pignons au moyen d'un cardan télescopique.

Pour bien faire comprendre l'invention, on en décrira ci-après plusieurs formes d'exécution préférées en référence au dessin schématique annexé dans lequel:
la figure 1 est une vue en élévation de l'arrière d'un chariot selon une première forme d'exécution de l'invention;
la figure 2 est une vue en plan du chariot de la figure 1;
la figure est, à plus grande échelle, une vue en coupe longitudinale d'une liaison à trois traverses coulissantes;
la figure 4 est une vue de face d'un chariot extensible à système élévateur hydraulique selon une seconde forme d'exécution de l'invention;
la figure 5 est une vue partielle, de côté, du chariot de la figure 4;
la figure 6 est une vue en plan montrant la commande mécanique du système d'élévation hydraulique;
la figure 7 est une vue de côté d'une variante de la commande mécanique d'élévation hydraulique; et
les figures 8 et 9 sont des vues, respectivement de côté et d'arrière, d'un chariot avec système d'élévation hydraulique à deux vérins selon une troisième forme d'exécution de l'invention.

Le chariot élévateur à surface variable représenté aux figures 1 et 2 est composé de deux éléments (droite et gauche) comprenant chacun un mât 1, 1', soudé verticalement sur un longeron 2, 2' qui présente à son extrémité une chape 3 recevant en rotation libre une roue 4 (voir figure 2). Sur le mât 1 sont fixées à des niveaux différents, par leur extrémité, des traverses parallèles 5, 7 par exemple à section carrée. Sur le mât 1' sont fixées, à des hauteurs correspondantes, des traverses parallèles 6, 8 à l'intérieur desquelles sont destinées à venir coulisser les traverses 5, 7. Sur chaque traverse inférieure 5, 6 est fixé un support 9 sur lequel est montée une roue pivotante 10.

Le mouvement d'allongement et de rétraction des deux éléments constituant le chariot est obtenu par le coulissement simultané des traverses 5, 6 d'une part et des traverses 7, 8 d'autre part. Ce mouvement, qui doit s'effectuer de façon libre et sans effort avec un parfait parallélisme des deux éléments de chariot est obtenu par la fixation au moyen de vis 13, sur l'extrémité de chacune des traverses intérieures 5, 7, d'une crémaillère 11 conçue pour pouvoir coulisser contre la face inférieure de la traverse extérieure correspondante 6, 8.

Comme on le voit à la vue de détail de la figure 3, l'animation de chaque crémaillère 11 est obtenue au moyen d'un pignon 14 qui est destiné à engrener avec la crémaillère 11 et qui est monté en rotation libre sur un palier 15 en forme de chape solidaire de la traverse extérieure correspondante 6, 8. La synchronisation des mouvements des deux traverses intérieures mobiles 5, 7 par rapport aux traverses extérieures fixes 6, 8 est obtenue par une chaîne sans fin 18 qui circule autour de deux pignons d'engrenage 17 montés sur le même axe 16 que les pignons 14. Une manivelle 19, solidaire de l'axe 16 du pignon d'engrenage supérieur 14, permet ainsi de commander la variation de la largeur du chariot pour l'adapter à la charge à manutentionner.

Avantageusement, on prévoit une structure de traverses coulissantes assurant une parfaite rigidité de ces traverses, même lorsque le chariot est dans une position de grand écartement pour saisir des objets de grande largeur. A cet effet, on réalise un système à trois traverses télescopiques tel que représenté à la figure 3 et dans lequel une traverse supplémentaire 20 est montée pour coulisser dans la traverse intérieure 7. Pour compenser la différence de section avec la traverse extérieure 8 sur la quelle elle s'alluie, la traverse supplémentaire 20 présente à une extrémité un relief extérieur 20'. Pour que ce système soit efficace il est nécessaire que, quelle que soit l'amplitude du mouvement de sortie de la traverse intérieure 7, la traverse supplémentaire 20 vienne se placer au milieu de l'ensemble formé par les traverses extérieure 8 et intérieure 7, et il ne faut donc pas qu'elle se coince dans la traverse extérieure 8 ou qu'elle reste emmanchée dans la traverse intérieure 7. A cet effet, un dispositif de réglage automatique du positionnement de la traverse supplémentaire 20 est prévu, ce dispositif ayant pour objet, lors de la sortie de la traverse intérieure 7, d'entraîner automatiquement avec celle-ci la traverse supplémentaire 20, puis de libérer cette dernière alors que la traverse intérieure 7 poursuit son mouvement.

Le dispositif de réglage comprend deux ressorts 21, 22 fixés chacun à une extrémité, respectivement sur les parois interne et externe de la traverse supplémentaire 20. Le ressort 21, situé du côté de la traverse intérieure 7, est en appui élastique, à travers une encoche 23 de la traverse 20, sur la paroi de la traverse intérieure 7 et est destiné à s'engager, lors de la sortie de la traverse 7, dans une encoche 24 de celle-ci en solidarisant ainsi les traverses 7 et 20 et en assurant ainsi la sortie automatique de cette dernière. Le ressort 22 est en appui élastique, à travers une encoche 25 de la traverse supplémentaire 20, sur la traverse intérieure 7 et il va s'engager dans une encoche 26 pratiquée à l'extrémité de la traverse 7 pour venir, après une certaine course des traverses 7 et 20 solidaires, dans une encoche 27 de la traverse extérieure 8 qui immobilise la traverse supplémentaire 20.

Un support coulissant est prévu pour recevoir, d'une manière fixe ou amovible, des fourches 28 de préhension et d'élévation des objets à saisir. Ce support est constitué par deux glissières identiques 29 conçues pour coulisser librement sur les mâts 1, 1' et qui, dans l'exemple de réalisation des figures 1 et 2, sont réalisées en tube à section en T. Les glissières 29 se trouvent reliées entre elles, en assemblage extensible, par des traverses coulissantes supérieures 30, 31 et inférieures 32, 33 d'un fonctionnement identique aux traverses 5, 6, 7, 8.

Aux figures 4 et 5, on a représenté une variante du chariot élévateur selon l'invention à dispositif de levage hydraulique. A la traverse supérieure fixe 31 est fixée, au moyen d'une chape 34 solidaire de cette traverse, une extrémité d'une sangle 35 en matière synthétique passant sur une poulie 36 qui est montée en rotation libre dans une chape 37 solidaire de l'extrémité libre d'une tige de piston 38 se déplaçant à l'intérieur du corps de vérin 39. L'extrémité opposée de la sangle 35 est fixée à une chape 40 solidaire de la traverse fixe 8. Les extrémités de la traverse inférieure coulissante 32, 33 sont fixées par soudure à la glissière correspondante 29, alors que les extrémités de la traverse supérieure coulissante 20, 31 sont articulées par une chape 41 et un axe 42 aux glissières 29. Avec ce montage articulé, bien que la traction de la sangle 35 ait pour effet de provoquer une légère flexion de la traverse 30, 31, ce mouvement de flexion ne se répercute pas sur les glissières 29 qui restent parfaitement parallèles entre elles et ne sont donc pas gênées dans leur coulissement le long des mâts 1, 1'.

Les fourches de préhension 28 sont réalisées en forme d'équerres à bras de longueurs inégales et sont conçues pour se fixer de manière amovible sur des pièces profilées 43 indépendantes l'une de l'autre et fixées par soudure sur les glissières 29. On a représenté à la figure 4, en trait plein et en trait pointillé, deux positions possibles de chaque fourche 28. Le bras le plus court de chaque fourche 28 est conçu pour se fixer par crochetage sur le profilé correspondant 43 au moyen de la forme appropriée de son extrémité supérieure 44. L'angle de la fourche 28 comporte à sa base une saillie longitudinale 45 assurant le verrouillage de la fourche par son engagement sous la traverse 33. Les fourches 28 sont réalisées en profil carré ou rectangulaire, de manière à pouvoir y adapter des éléments amovibles interchangeables constitués par exemple par un tube 46 qui s'engage par coulissement sur la fourche 28 et auquel est assemblée une tôle verticale 47 positionnée à l'intérieur du chariot comportant à sa base, située au ras du sol, un pliage en équerre 48 orienté de façon que les pliages 48 des tôles 47 portées par les deux fourches 28 se fassent face. On comprend que, grâce à la possibilité d'extension du chariot et au moyen du pliage en équerre 48 des tôles 47, on peut saisir au sol, sans nécessiter un levage préalable, toutes sortes d'objets tels que bacs de manutention, appareils ménagers, meubles, même ne ménageant qu'un très faible espace libre par rapport au sol.

On décrira maintenant le système de levage hydraulique des supports 29 de fourches 28, qui comprend une pompe manuelle à mouvement alternatif commandant le vérin hydraulique 39. Le piston de pompe (non représenté) est immergé dans le réservoir 49 du fluide hydraulique et sa tige 50 est reliée par un axe 51 à l'extrémité de deux bielles 52 dont les extrémités opposées 53 en forme de chapes sont articulées par des axes 54 sur chaque côté d'un levier double 55. Un ressort à boudin (non représenté) est monté à l'intérieur du réservoir 49, de façon à pouvoir coulisser le long de la tige 50, des butées étant prévues pour limiter la course du piston à son point haut à l'intérieur du réservoir, de façon à permettre son action motrice immédiate.

En bout du levier double 55 est articulé, autour d'un axe longitudinal 56, un levier d'actionnement 57 présentant à son extrémité une surface de forme bombée 58 qui constitue une pédale manoeuvrable par le pied de l'utilisateur. Le levier d'actionnement 57, en position d'utilisation, vient en appui par une butée 59 sur la base 60 des chants du levier double 55, comme on le voit à la figure 6, alors que ce levier 57 peut être escamoté en position verticale (position en pointillé de la figure 5) et être maintenu dans cette position escamotée par un ressort (non représenté). Le levier double 55 est articulé sur un axe 61 monté dans un alésage prévu dans une pièce 62 fixée par soudure au réservoir 49. Chaque bras du levier double 55 présente une ouverture oblongue 63 dont la base comporte des encoches 64 (au nombre de trois à la figure 5) destinées à recevoir sélectivement l'axe de rotation 61 correspondant.

Le fonctionnement du dispositif hydraulique de levage se comprend immédiatement d'après la description ci-dessus. Le levier double 55 ayant été positionné de façon que les axes 61 s'engagent dans des encoches 64 en regard des deux bras de ce levier, l'utilisateur amène le levier d'actionnement 57 dans sa position d'utilisation où la butée 59 de ce levier vient en appui sur le levier 55. En appuyant avec le pied sur la pédale 58, l'utilisateur assure un pivotement vers le bas du levier double 55 autour des axes 61 et, par l'intermédiaire des bielles 52, actionne le piston pour refouler le fluide hydraulique du réservoir 49 au vérin 39 en assurant le levage de la tige 38 et donc des fourches 28. Le retour du levier d'actionnement en position haute étant assuré par le ressort (non représenté) monté sur la tige de piston 50 à l'intérieur du réservoir 49. l'utilisateur peut modifier la vitesse d'élévation des supports 29 de fourches 28 en modifiant la disposition des axes 61 à l'intérieur des encoches 64, c'est-à-dire en faisant varier la distance entre les axes 61 et les axes 54. Le déplacement du levier double 58 pour modifier la disposition des cxes 61 par rapport aux encoches 64 s'obtient simplement en soulevant le levier 57 et en le déplaçant longitudinalement.

Selon une variante du système mécanique de changement de vitesse d'élévation représentée à la figure 7, le levier double 55 ne peut plus se déplacer longitudinalement par rapport à l'axe d'articulation 61 et c'est l'axe d'articulation 54 de chaque bielle 52 qui peut être déplacé le long de la fente oblongue 63 du bras correspondant du levier double 55, pour s'engager dans l'une des encoches 64 prévues cette fois à la partie supérieure de la fente 63. Pour permettre une commande manuelle facile du changement de vitesse et donc un déplacement synchronisé des bielles 52, celles-ci sont reliées entre elles par une barrette 65 en forme d'étrier qui présente à sa partie centrale une poignée 66.

Pour soulever des charges de grande largeur et de poids important, le chariot selon l'invention peut être équipé d'un système de levage hydraulique à deux vérins latéraux tel que représenté aux figures 8 et 9. On utilise alors un système d'élévation hydraulique synchronisé. Dans ce dispositif, la tige 67 de chacun des deux vérins 68 porte à son extrémité une chape 69 conçue pour recevoir un pignon 70 monté solidaire d'un axe 71 et qui traverse de part en part, en rotation libre, les joues de la chape 69. Chaque pignon 70 est destiné à coopérer avec une chaîne de levage 72 attachée à une extrémité sur le support de fourche coulissant 29 comprenant les bras de levage 28 et, à l'extrémité opposée, sur la traverse supérieure du châssis extensible.

Pour assurer l'effet de synchronisation en rotation des deux pignons 70, leurs axes de rotation 71 sont accouplés rigidement au moyen d'un cardan télescopique 73, ce dernier pouvant être réalisé sous la forme de deux ou plusieurs glissières (trois dans la forme d'exécution représentée), par exemple en tube de section carrée.

Pour éviter la sortie de l'une ou l'autre des coulisses composant le cardan télescopique, il est prévu des arrêts logés sur chaque coulisse interne et constitués par des ressorts 74 dont la forme permet l'engagement dans un ajourage 75 prévu à l'extrémité de chaque coulisse extérieure.

Ce dispositif permet, en utilisant l'hydraulique, d'avoir une élévation parfaitement synchronisée de deux vérins, ou plus, quelles que soient les différences de charge appliquées à chaque vérin en rééquilibrant la pression du fluide dans chaque vérin.

## Revendications

1. Chariot élévateur à surfaces de roulage et de préhension variables à réglages synchronisés, composé d'un châssis qui comprend deux éléments indépendants identiques et d'écartement réglable, chaque élément de châssis étant constitué par un mât vertical (1, 1') le long duquel se déplace un bras de levage (28), par un longeron horizontal (2, 2') solidaire du mât (1, 1') et doté de moyens de roulage (4, 10) et par deux traverses parallèles (5, 7-6, 8) solidaires du mât (1, 1') et disposées à des hauteurs différentes, des moyens à crémaillère (11) et pignon denté (17) étant associés auxdites traverses (5, 7-6, 8) pour permettre un coulissement transversal synchronisé des deux groupes de traverses (5, 7-6, 8) l'un par rapport à l'autre, caractérisé en ce que chaque mât vertical (1, 1') est directement solidaire du longeron correspondant (2, 2'), les bras de levage (28) comportant chacun un jeu de traverses (30, 32-31, 33) disposées à des hauteurs différentes et se correspondant d'un bras de levage à l'autre, les traverses (5, 7 - 6, 8) équipant les mâts (1,1') et celles (30, 32-31, 33) équipant les bras de levage (28) étant télescopiques, et chaque traverse télescopique (5, 6 - 7, 8) reliant entre eux les mâts (1, 1') comportant une crémaillère (11) et un pignon (17) qui engrène avec celle-ci, alors qu'une chaîne sans fin (18) relie entre eux lesdits pignons (17) pour permettre de commander un coulissement synchronisé de toutes les traverses télescopiques (5, 6-7, 8-30, 31 -32, 33) en permettant de faire varier simultanément l'écartement entre les longerons de roulage (2, 2') et entre les bras de levage (28).

2. Chariot selon la revendication 1, caractérisé par le fait qu'à l'intérieur des traverses intérieures (5, 7) une traverse supplémentaire (20) à coulissement libre télescopique permet un allongement supplémentaire de l'écartement entre les éléments du chariot.

3. Chariot selon la revendication 2, caractérisé en ce que la coulisse supplémentaire (20) présente à une extrémité un relief extérieur (20') servant à compenser la différence de section par rapport à la paroi intérieure de la traverse extérieure (6,8).

4. Chariot selon la revendication 2 ou la revendication 3, caractérisé en ce que deux ressorts (21, 22) portés respectivement aux extrémités opposées des parois intérieure et extérieure de la traverse supplémentaire (20) sont destinés l'un (21) à s'engager dans une encoche (24) de la traverse intérieure (5, 7) pour assurer automatiquement le positionnement de la traverse supplémentaire (20) après la sortie de la traverse intérieure (5, 7) et l'autre (22) à s'engager dans une encoche (27) de la traverse extérieure fixe (6, 8) pour limiter l'allongement supplémentaire dû à la sortie successive de la traverse supplémentaire (20) et positionner celle-ci au centre de l'ensemble télescopique déployé des trois traverses.

5. Chariot selon l'une quelconque des revendications précédentes, caractérisé en ce que les bras de levage (28) reçoivent des éléments de préhension interchangeables en forme de tôles (47) positionnées à l'intérieur du chariot et dont les bases situées au ras du sol présentent des pliures en équerre (48) se faisant face.

6. Chariot selon l'une quelconque des revendications précédentes, caractérisé en ce qu'il comprend un dispositif de levage hydraulique dans lequel au moins une tige de vérin mobile (38) porte un moyen de rotation (36) sur lequel circule un organe de liaison (35) dont une extrémité est solidaire du châssis du chariot et dont l'autre extrémité est fixée à une traverse coulissante (31) des supports (29) des bras de levage (28).

7. Chariot selon la revendication 6, caractérisé en ce que ledit moyen de rotation (36) est une poulie et l'organe de liaison (35) est une sangle en matière synthétique.

8. Chariot selon la revendication 6, caractérisé en ce que les extrémités de la traverse supérieure coulissante (30, 31) du support (9), à laquelle est fixée l'extrémité de ladite sangle (35), sont articulées sur les supports (29) coulissant le long des mâts (1, 1').

9. Chariot selon l'une quelconque des revendications 6 à 8, caractérisé en ce que le vérin de levage (39) est alimenté par une pompe (49) dont la tige de piston (50) est reliée au moyen de bielles (52) articulées à un levier double (55) pivotant par rapport au corps de pompe (49) autour d'un axe (61) et relié de façon articulée (56) à une pédale d'actionnement (57) pouvant prendre une position verticale escamotée.

10. Chariot selon la revendication 9, caractérisé en ce que ledit levier double (55) présente sur chacun de ses deux bras une fente oblongue (63) munie d'encoches espacées (64) permettant de régler la distance entre l'axe d'articulation (61) du levier double et l'axe d'articulation (54) de chaque bielle (52) sur le levier double (55) afin de faire varier la vitesse de levage.

11. Chariot selon la revendication 10, caractérisé en ce que le levier double (55) est mobile par rapport à son axe d'articulation (61) qui peut s'engager sélectivement dans l'une des encoches (64) de la fente oblongue (63).

12. Chariot selon la revendication 10, caractérisé en ce que l'axe d'articulation (54) de la bielle (55) est mobile le long de la fente oblongue (63) pour s'engager sélectivement dans l'une des encoches (64).

13. Chariot selon la revendication 6, caractérisé en ce qu'il comprend deux vérins hydrauliques (68) de levage latéraux, chacun comportant en bout de sa tige de piston (67) un pignon (70) pour la circulation d'une chaîne de levage (72), lesdits pignons (70) étant solidarisés en rotation par un cardan télescopique (73) assurant la synchronisation de la sortie des deux tiges de piston.

## Patentansprüche

1. Fahrbare Hebebühne mit synchronisiert veränderlichen Förder- und Greifflächen, bestehend aus einem Rahmen mit zwei gleichen unabhängigen Elementen im veränderbaren Abstand, von denen jedes aus einem vertikalen Pfosten besteht, entlang welchem ein Hebearm verschiebbar ist, und aus einem horizontalen Längsbalken, welcher fest mit dem Pfosten verbunden und mit Transportvorrichtungen versehen ist, sowie aus zwei parallelen, mit dem Pfosten fest verbundenen Querträgern, welche in verschiedener Höhe angeordnet sind, wobei eine Vorrichtung mit Zahnstange und Ritzel den Querträgern so zugeordnet ist, daß die beiden Querträgergruppen bezüglich zueinander synchron in Querrichtung in Führungen verlagerbar sind, dadurch gekennzeichnet, daß jeder vertikale Pfosten (1,1') direkt fest mit dem entsprechenden Längsholm (2, 2') verbunden ist, wobei der Hebearm (28) jeweils einen Satz in verschiedener Höhe angeordneter Querträger (30, 32-31, 33) aufweist und jeweils ein Hebearm dem anderen entspricht, daß die Querträger (5, 7-6, 8) an den Pfosten (1, 1') und die Querträger (30, 32-31, 33) an den Hebearmen (28) Teleskopträger sind, und daß jeder Teleskopquerträger (5, 6-7, 8) die Pfosten (1, 1') untereinander verbindet und eine Zahnstange (11) sowie ein damit in Eingriff stehendes Ritzel (17) aufweist, während eine Endloskette (18) die Ritzel (17) untereinander so verbindet, daß eine synchrone Gleitbewegung aller Teleskopquerträger (5, 6-7, 8-30, 31-32, 33) durch entsprechende Steuerung erzielbar ist, während gleichzeitig der Abstand zwischen den Transportlängsträgern (2, 2') und zwischen den Hebearmen (28) veränderbar ist.

2. Hebebühne nach Anspruch 1, dadurch gekennzeichnet, daß innerhalb der innenliegenden Querträger (5, 7) ein frei verlagerbarer zusätzlicher Teleskopquerträger (20) eine zusätzliche Längenveränderung des Abstands zwischen den Teilen der Hebebühne ermöglicht.

3. Hebebühne nach Anspruch 2, dadurch gekennzeichnet, daß das zusätzliche Gleitstück (20) an einem Ende zum Ausgleich des Querschnittsunterschiedes des außenliegenden Querträgers (6, 8) gegenüber der Innenwandung einen außen verlaufenden erhöhten Abschnitt (20') aufweist.

4. Hebebühne nach Anspruch 2 oder 3, dadurch gekennzeichnet, daß zwei jeweils auf den gegenüberliegenden Enden der Innen- und Außenwandung des zusätzlichen Querträgers (20) aufgesetzte Federn (21, 22) vorgesehen sind, wovon die eine (21) zum Eingriff in eine Kerbe (24) des innenliegenden Querträgers (5, 7) zur automatischen Sicherung der Lage des zusätzlichen Querträgers (20) nach dem Herausziehen des innenliegenden Querträgers (5, 7) vorgesehen ist, während die andere (22) zum Eingriff in eine Kerbe (27) des feststehenden außenliegenden Querträgers (6, 8) zur Begrenzung der zusätzlichen Längenveränderung aufgrund des schrittweisen Herausziehens des zusätzlichen Querträgers (20) und zur Positionierung desselben in der Mitte der ausgefahrenen Teleskopanordnung aus drei Querträgern vorgesehen ist.

5. Hebebühne nach einem der vorhergehenden Ansprüche, dadurch gekennzeichnet, daß die Hebearme (28) auswechselbare Greifelemente (47) in Form von Blechen aufnehmen, welche im Inneren der Hebebühne liegen und deren Basisabschnitte in gleicher Höhe mit dem Boden liegen und Winkelfalze (48) aufweisen, die sich einander gegenüber liegen.

6. Hebebühne nach einem der vorhergehenden Ansprüche, dadurch gekennzeichnet, daß eine hydraulische Hebevorrichtung vorgesehen ist, in welcher mindestens ein bewegliches Arbeitsgestänge (38) eine Dreheinrichtung (36) trägt, auf welcher ein Verbindungsteil (35) umläuft, dessen eines Ende fest mit dem Rahmen der Hebebühne verbunden ist und dessen anderes Ende an einem Gleitquerträger (31) des Trägers (29) der Hebearme (28) befestigt ist.

7. Hebebühne nach Anspruch 6, dadurch gekennzeichnet, daß die Dreheinrichtung (36) eine Riemenscheibe ist und daß das Verbindungsteil (35) ein Kunststoffriemen ist.

8. Hebebühne nach Anspruch 6, dadurch gekennzeichnet, daß die Enden des oberen Gleitquerträgers (30, 31) des Trägers (9), an welchem das Ende des Riemens (35) befestigt ist, auf den Trägern (29) angelenkt sind, welche entlang der Pfosten (1, 1') gleitend angeordnet sind.

9. Hebebühne nach einem der Ansprüche 6 bis 8, dadurch gekennzeichnet, daß der Hebebock (39) über eine Pumpe (49) versorgt ist, deren Kolbenschaft (50) über Gestänge (52), die an einem Doppelhebel (55) angelenkt sind, welcher gegenüber dem Hauptteil der Pumpe (49) um eine Achse (61) schwenkbar ist, angeschlossen ist, wobei der Doppelhebel gelenkig (56) mit einem Pedal (57) zur Betätigung des Mechanismus verbunden ist, welches in eine vertikal eingeklappte Stellung bringbar ist.

10. Hebebühne nach Anspruch 9, dadurch gekennzeichnet, daß der Doppelhebel (55) auf jedem seiner beiden Arme einen langgestreckten Schlitz (63) mit im Abstand voneinander liegenden Kerben (64) zur Einstellung des Abstandes zwischen der Anlenkachse (61) des Doppelhebels und der Anlenkachse (54) jedes Gestänges (52) auf dem Doppelhebel (55) so versehen ist, daß die Geschwindigkeit der Hubbewegung veränderlich ist.

11. Hebebühne nach Anspruch 10, dadurch gekennzeichnet, daß der Doppelhebel (55) gegenüber seiner Anlenkachse (61) beweglich ist, welche wahlweise in eine der Kerben (64) des langgestreckten Schlitzes (63) einsetzbar ist.

12. Hebebühne nach Anspruch 10, dadurch gekennzeichnet, daß die Anlenkachse (54) des Gestänges (55) entlang des langgestreckten Schlitzes (63) zum selektiven Eingriff in eine der Kerben (64) beweglich ist.

13. Hebebühne nach Anspruch 6, dadurch gekennzeichnet, daß sie zwei hydraulische Hubzylinder (68) auf den Seiten aufweist, von denen jeder am Ende seiner Kolbenstange (67) ein Ritzel (70) für den Umlauf einer Hebekette (72) aufweist, und daß die Ritzel (70) drehfest über ein Teleskopkardan (73) fest miteinander verbunden sind, welches die Synchronsteuerung des Abtriebs der beiden Kolbenstangen sicherstellt.

## Claims

1. Fork lift truck having variable rolling and gripping surfaces with synchronised adjustment facility, consisting of a chassis which comprises two independent identical elements which can be positioned at a regulable spacing apart, each chassis element consisting of a vertical post (1, T) along which a lifting arm (28) is displaced, a longitudinal member (2, 2') rigid with the post (1, 1') and provided with rolling means (4, 10) and two parallel cross-members (5, 7 -6, 8) rigid with the post (1, 1') and disposed at different heights, rack (11) and toothed pinion (17) means being associated with the said cross-membets (5, -6, 8) to allow synchronised transverse sliding of the two groups of cross-members (5, 7-6, 8) in respect of each other, characterised in that each vertical post (1, 1') is directly rigid with the corresponding longitudinal member (2, 2'), the lifting arms (28) each comprising a set of cross-members (30, 32-31, 33) disposed at different heights and corresponding from one lifting arm to the other, the cross-members (5, 7-6, 8) equipping the posts (1, 1') and those (30, 32-31, 33) equipping the lifting arms (28) being telescopic, and each telescopic cross-member (5, 6-7, 8) connecting inter se the posts (1, 1') comprising a rack (11) and a pinion (17) which meshes with this latter, while an endless chain (18) connects inter se the said pinions (17) to make it possible to control a synchronised sliding of all the telescopic cross-members (5, 6-7, 8-30, 31-32, 33) while making it possible simultaneously to vary the spacing between the travelling longitudinal members (2, 2') and between the lifting arms (28).

2. Fork lift truck according to Claim 1, characterised in that within interior cross-members (5, 7), an additional cross-member (20) which is adapted to be freely sliding permits of additional extension of the space between the chassis elements.

3. Fork lift truck according to Claim 2, characterised in that the additional slide (20) has at one end an external relief (20') which serves to compensate for the difference in cross-section in relation to the inner wall of the outer cross-member (6, 8).

4. Fork lift truck according to Claim 2 or Claim 3, characterised in that two springs (21, 22) respectively carried at the opposite ends of the inner and outer walls of the additional cross-member (20) are intended one (21) to engage into a notch (24) in the inner cross-member (5, 7) in order automatically to ensure positioning of the additional cross-member (20) after emergence of the inner cross-member (5, 7) and the other (22) is intended to engage in a notch (27) in the fixed outer cross-member (6, 8) to limit the additional extension due to the successive emergence of the additional cross-member (20) and making it possible to position this latter in the centre of the deployed telescopic assembly of the three cross-members.

5. Fork lift truck according to any one of the foregoing Claims, characterised in that the lifting arms (28) receive interchangeable gripping elements in the form of sheets (47) positioned inside the fork lift truck and the bases of which, situated at ground level, exhibit oppositely disposed squared-off folds (48), which face one another.

6. Fork lift truck according to any one of the preceding Claims, characterised in that it comprises a hydraulic lifting device in which at least one movable jack rod (38) carries a means of rotation (36) on which circulates a connecting member (35), of which one end is rigid with the chassis of the fork lift truck while the other end is fixed to a sliding cross-member (31) for the supports (29) of the lifting arms (28).

7. Fork lift truck according to Claim 6, characterised in that a said means of rotation (36) is a pulley, while the connecting means (35) is a strap made from synthetic material.

8. Fork lift truck according to Claim 6, characterised in that the ends of the upper sliding cross-member (30, 31) of the support (9), to which is attached the end of the said strap (25) are articulated on supports (29) which slide along the posts (1,1').

9. Fork lift truck according to any one of Claims 6 to 8, characterised in that the lifting jack (39) is fed by a pump (49) of which the piston rod (50) is connected by connecting rods (52) articulated on a double lever (55) pivoting in relation to the pump body (49) about an axis (61) and articulatingly connected at (56) to an operating pedal (57) which is capable of assuming a concealed vertical position.

10. Fork lift truck according to Claim 9, characterised in that the said double lever (55) has on each of its two arms an oblong slot (63) provided with spaced-apart notches (64) which make it possible to regulate the distance between the axis of articulation (61) of the double lever and the axis of articulation (64) of each connecting rod (52) on the double lever (55) in order to vary the lifting speed.

11. Fork lift truck according to Claim 10, characterised in that the double lever (55) is adapted for movement in relation to its axis of articulation (61), the latter being adapted selectively to engage in one of the notches (64) of the oblong slot (63).

12. Fork lift truck according to Claim 10, charakterised in that the axis of articulation (54) of the connecting rod (55) is movable along the oblong slot (63) to engage selectively in one of the notches (64).

13. Fork lift truck according to Claim 6, characterised in that it comprises two hydraulic lateral lifting jacks (68), each comprising at the end of its piston rod (67) a pinion (70) about which a lifting chain (72) can pass, the said pinions (70) being rotationally rigid by virtue of a telescopic universal joint (73) which ensures synchronisation of the two piston rod outputs.
